# EUROPÄISCHE PATENTSCHRIFT

(11) **EP 0 310 799 B1**
(45) Veröffentlichungstag und Bekanntmachung des Hinweises auf die Patenterteilung: **29.01.1992**
(21) Anmeldenummer: 88113669.1
(22) Anmeldetag: 23.08.1988
(51) Int. Cl.: B43K 21/08

(54) **Schraubbares Instrument zum Markieren mit einer Mine aus einem weichen Material**
Propelling instrument for marking with a soft material lead
Instrument à visser pour marquer avec une mine de matériau mou

(30) Priorität: 26.08.1987 DE 3728427
(43) Veröffentlichungstag der Anmeldung: 12.04.1989
(73) Patentinhaber: Schwan-STABILO Schwanhäusser GmbH & Co., D-90409 Nürnberg (DE)
(72) Erfinder: Krückel, Peter, Dipl.-Ing. FH, D-8501 Heroldsberg (DE); Möck, Gerhard, Dipl.-Ing. FH, D-8551 Kirchehrenbach (DE); Finkenauer, Robert, D-8500 Nürnberg 60 (DE)
(74) Vertreter: LOUIS, PÖHLAU, LOHRENTZ & SEGETH

(56) Entgegenhaltungen:
- AT-B- 137 586
- CH-A- 62 874
- CH-A- 167 533
- CH-A- 167 534
- DE-C- 292 690
- US-A- 1 853 042

## Beschreibung

Die Erfindung betrifft ein Auftragsgerät nach dem Oberbegriff des Anspruchs 1.

Ein derartiges Auftragsgerät ist aus der CH-A 167 533 bzw. aus der CH-A 167 534 bekannt. Bei diesen bekannten Auftragsgeräten handelt es sich um Minenbleistifte. Die Minen solcher Minenbleistifte bestehen aus Graphit und Ton, wobei in einem Brennvorgang eine Härtung der Mine erfolgt. Für kosmetische Anwendungen sind derartige gebrannte Minen ungeeignet.

Die GB-A 956 651 offenbart ein Auftragsgerät, bei dem eine Mine aus einer streichfähigen Masse zur Anwendung gelangen kann, die in einem Extrusionsvorgang hergestellt wird und die an einem am Vorderende einer Gewindespindel vorgesehenen Schiebeorgan befestigt ist. Ein Griffteil ist bei diesem Auftragsgerät mit einem Schraubteil dadurch verbunden, dass das Griffteil an seinem dem Schraubteil zugewandten Ende einen eingebördelten Rand mit einer Öffnung und dass das Schraubteil an seinem dem Griffteil zugewandten Endabschnitt aufgeweitet ist. Infolge dieser Ausbildung ist es bei diesem Auftragsgerät nicht möglich, das Schraubteil problemlos vom Griffteil zu entfernen. Ausserdem ist dieses Auftragsgerät nur für die Verwendung von extrudierten Minen vorgesehen bzw. geeignet.

Der Erfindung liegt die Aufgabe zugrunde, ein Auftragsgerät der eingangs genannten Art zu schaffen, bei dem das Griffteil wahlweise mit Schraubteilen kombiniert werden kann, die mit extrudierten oder eingegossenen Minen versehen sind, wobei die Gewindespindel und die Gewindehülse sowie insbes. das Schiebeorgan für die Mine unabhängig von dem zur Anwendung gelangenden Schraubteil stets gleich ausgebildet sind.

Diese Aufgabe wird bei einem Auftragsgerät der eingangs genannten Art erfindungsgemäss durch die Merkmale des kennzeichnenden Teiles des Anspruchs 1 gelöst. Bevorzugte Weiterbildungen des erfindungsgemässen Auftragsgerätes sind in den Unteransprüchen gekennzeichnet.

Das Schiebeorgan besteht vorzugsweise aus einem Kunststoffmaterial. Dadurch, dass der Kolben und die den Kolben umschliessende Kolbenhülse in einem Spritzgiess-Arbeitsgang mit derartigen Sollbruchstellen ausgebildet wird, dass der Kolben von der Kolbenhülse erst bei der Montage des Schiebeorgans im Auftragsgerät in zwei Teile getrennt wird, die ineinander einrasten, ergibt sich einerseits eine einfache Herstellung desselben und andererseits in besonders vorteilhafter Weise die Möglichkeit, auf dem Griffteil entweder ein Schraubteil in Gestalt einer Minenpatrone oder ein Schraubteil mit einer extrudierten Mine zu befestigen, wobei sowohl die in die Minenpatrone eingegossene Mine als auch die extrudierte Mine mit Hilfe des Schiebeorgans aus dem Vorderende des Schraubteils wunschgemäss ausgeschraubt werden kann.

Bei einer Ausbildung des erfindungsgemässen Auftragsgerätes ist das Minenbehältnis als Minenpatrone ausgebildet, in welche die Mine eingegossen ist. In diesem Fall weist die Minenpatrone an ihrem dem Griffteil zugewandten Endabschnitt eine Ausnehmung mit einem Anschlag auf, durch welchen die Kolbenhülse bei einer axialen Bewegung des Kolbens zum Vorschub der Mine aus der Minenpatrone heraus an einer axialen Mitbewegung gehindert wird. Hierbei erfolgt die Vorschubbewegung der in die Minenpatrone eingegossenen Mine nur durch den Kolben, weil die Kolbenhülse in der den Anschlag aufweisenden Ausnehmung gegen eine axiale Vorschubbewegung gesichert ist. Sobald die in die Minenpatrone eingegossene Mine verbraucht ist, wird die gebrauchte Minenpatrone vom Griffteil entfernt und auf dem Griffteil eine neue Minenpatrone mit einer eingegossenen Mine befestigt. Bei dieser Befestigung einer neuen Minenpatrone ergibt sich eine drehfeste Verbindung der neuen Minenpatrone mit der im Griffteil vorgesehenen Gewindehülse. Bevor auf dem Griffteil eine neue Minenpatrone befestigt wird, ist es erforderlich, den Kolben in die zurückgezogene hintere Endposition zurückzustellen. Das geschieht selbstverständlich noch mit der alten abgebrauchten Minenpatrone.

Anstelle eines Schraubteiles mit einer eingegossenen Minenpatrone kann auch ein Schraubteil in Kombination mit einer extrudierten Mine zur Anwendung gelangen, wobei das Schraubteil einen zentralen Hohlraum aufweist, in dem die mit dem Kolben verbundene Kolbenhülse axial verschiebbar ist, wobei die Mine mit ihrem hinteren Endabschnitt in der Kolbenhülse angeordnet ist. Diese Ausbildung des Auftragsgerätes unterscheidet sich von der oben beschriebenen Ausbildung des Auftragsgerätes, die eine Minenpatrone als Schraubteil aufweist, dadurch, dass eine extrudierte Mine zur Anwendung gelangt. Bei dieser Ausbildung des Auftragsgerätes kann das Schraubteil am Griffteil verbleiben, so dass nur eine verbrauchte Mine durch eine neue extrudierte Mine ersetzt zu werden braucht. Ein weiterer Unterschied zur weiter oben beschriebenen Ausbildung des Auftragsgerätes mit Minenpatrone und eingegossener Mine besteht darin, dass sich nicht nur der Kolben sondern mit dem Kolben auch die Kolbenhülse bewegt, wenn die Mine verschoben wird. Bei der zuletzt genannten Ausbildung des Auftragsgerätes ist es im Gegensatz zur Ausbildung des Auftragsgerätes mit Minenpatrone und eingegossener Mine möglich, die Mine nicht nur vorzuschieben, sondern auch in das Schraubteil zurückzubewegen.

Bei der Ausbildung des Auftragsgerätes, bei dem eine extrudierte Mine zur Anwendung gelangt, hat es sich als vorteilhaft erwiesen, wenn der zentrale Hohlraum des Schraubteils an seinem Vorderende einen Anschlag für die Kolbenhülse aufweist, und wenn der Kolben in der vorderen Anschlagstellung der Kolbenhülse zum Auswerfen des Minenrestes aus der Kolbenhülse um eine definierte Strecke gegen die Kolbenhülse axial nach vorne bewegbar ist. Durch eine derartige Ausbildung des Auftragsgerätes ergibt sich eine sog. Auswerfautomatik, mit der es einfach möglich ist, den hinteren Endabschnitt der extrudierten Mine aus dem Auftragsgerät durch Drehung des Schraubteils auszuwerfen, der in der Kolbenhülse des Schiebeorgans vorgesehen ist. Das ist möglich, weil der Kolben in der vordersten Stellung des Schiebeorgans noch eine definierte Vorschubbewegung ausführt, während die Kolbenhülse am Anschlag des Schraubteils anliegt und an einer simultanen Vorschubbewegung gehindert wird. Bis zum Erreichen des vorderen Anschlags führen die Kolbenhülse und der Kolben dieselbe Vorschub- bzw. Rückzugbewegung aus, weil die Kolbenhülse mit dem Kolben ausreichend fest verbunden ist. Erst bei Anlage der Kolbenhülse am vorderen Anschlag wird die Verbindungskraft zwischen dem Kolben und der Kolbenhülse durch die weitere Vorschubbewegung des Kolbens aufgehoben.

Unabhängig von der Ausbildung des Auftragsgerätes mit einem Schraubteil in Gestalt einer Minenpatrone oder in Gestalt eines Schraubteils zum Verstellen einer extrudierten Mine weist die Gewindehülse vorzugsweise einen hinteren Anschlag für die Kolbenhülse auf. Durch diesen hinteren Anschlag wird die Rückzugbewegung des Schiebeorgans, d.h. insbes. der Kolbenhülse des Schiebeorgans definiert begrenzt, so dass eine Loslösung des Kolbens von der Kolbenhülse sicher vermieden wird.

Die Gewindehülse weist vorzugsweise einen feingängigen Innengewindeabschnitt auf, der sich entlang eines Teiles der axialen Ausdehnung der Gewindehülse und der sich höchstens entlang des halben Umfangs des zentralen Loches der Gewindehülse erstreckt, wobei die Gewindehülse auf der dem Gewindeabschnitt gegenüberliegenden Seite eine Ausnehmung mit dem Gewindeabschnitt entsprechenden Abmessungen aufweist. Die Gewindespindel weist selbstverständlich eine dem feingängigen Innengewindeabschnitt entsprechende Gewindesteigung auf.

Durch die feingängige Ausbildung der Gewinde ist es möglich, die Mine sehr präzise aus dem Schraubteil herauszubewegen, wobei jede Drehung des Schraubteils nur eine vergleichsweise kleine Vorschub- bzw. Rückzugbewegung der Mine ergibt. Ein derartiger Innengewindeabschnitt kleiner Gewindesteigung ist in der Gewindehülse mittels eines entsprechend geformten Schiebers im Formwerkzeug auf einfache Weise herstellbar. Eine solche Gewindehülse ist in der DE-A- 37 25 792 (veröffentlicht 16.2.89) beschrieben, so dass es sich erübrigt, hier noch einmal detailliert darauf einzugehen.

Zwei Ausführungsbeispiele des erfindungsgemässen Auftragsgerätes sind in der Zeichnung dargestellt und werden nachfolgend beschrieben. Es zeigen:
- Figur 1: einen Schnitt durch eine erste Ausführungsform des Auftragsgerätes, wobei ein vorderer Abschnitt, ein mittlerer Abschnitt und ein hinterer Abschnitt des Auftragsgeräts übereinander dargestellt sind, wobei die Verbindung dieser Abschnitte durch strichpunktierte Verbindungslinien schematisch angedeutet sind, und
- Fig. 2: einen Längsschnitt durch eine zweite Ausführungsform des Auftragsgeräts, bei dem wie in Figur 1 ein vorderer Abschnitt, ein mittlerer Abschnitt und ein hinterer Abschnitt des Auftragsgeräts übereinander dargestellt sind, wobei auch hier die Verbindung dieser drei Abschnitte durch eine strichpunktierte Verbindungslinie angedeutet ist.

Figur 1 zeigt ein Auftragsgerät 10, bei dem ein Vorderabschnitt, ein mittlerer Abschnitt und ein hinterer Abschnitt des Auftragsgeräts, die miteinander verbunden sind und die miteinander in axialer Richtung fluchten, voneinander getrennt und übereinander dargestellt sind. Das Auftragsgerät 10 weist ein schaftförmiges Griffteil 12 auf, das einseitig offen und auf seiner Hinterseite abgeschlossen ist. Im offenen Endabschnitt des schaftförmigen Griffteiles 12 ist eine Gewindehülse 14 axial unverschiebbar und drehbar gelagert. Zu diesem Zweck weisen das Griffteil 12 und die Gewindehülse 14 ineinander eingreifende Rastansätze 16 und eine Rille 18 auf. Die Gewindehülse 14 weist einen Gewindeabschnitt 20 auf, dem diametral eine Ausnehmung 22 gegenüberliegt. Der Gewindeabschnitt 20 weist eine bestimmte axiale Ausdehnung auf und er erstreckt sich in Umfangsrichtung des zentralen Loches 24 der Gewindehülse 14 höchstens entlang des halben Umfanges des Loches 24. Der Gewindeabschnitt 20 weist eine sehr kleine Gewindesteigung auf, so dass sich ein feingängiges Innengewinde ergibt. Ein Element mit einem solchen Innengewindeabschnitt ist in der Patentanmeldung P 37 25 792.7 detailliert beschrieben, so dass es sich erübrigt, hierauf noch einmal näher einzugehen.

Durch das zentrale Loch 24 der Gewindehülse 14 erstreckt sich eine Gewindespindel 26 mit einem Aussengewinde 28 hindurch, wobei das Aussengewinde 28 mit dem Gewindeabschnitt 20 der Gewindehülse 14 in Eingriff ist. Die Gewindespindel 26 weist an ihrem einen Ende einen Kugelkopf 30 und an ihrem vom Kugelkopf 30 abgewandten zweiten Endabschnitt Ansätze 32 und Einsenkungen 34 auf, wobei sich durch die sich in axialer Richtung erstreckenden Einsenkungen 34 hindurch Längsrippen 36 des schaftförmigen Griffteiles 12 hindurcherstrecken. Durch die Längsrippen 36 des Griffteiles 12 und die Einsenkungen 34 bzw. die Ansätze 32 der Gewindespindel 26 wird eine Drehung der Gewindespindel 26 in Bezug zum Griffteil 12 verhindert und gleichzeitig eine axiale Bewegung der Gewindespindel 26 relativ zum schaftförmigen Griffteil 12 ermöglicht. Am vom Kugelkopf 30 abgewandten Ende der Gewindespindel 26 ist an die Gewindespindel 26 einstückig ein Federelement 38 angeformt. Selbstverständlich wäre es auch möglich, das Federelement zwischen dem hinteren Endabschnitt der Gewindespindel 26 und dem hinteren Abschluss 40 des schaftförmigen Griffteils 12 als loses Teil einzufügen. Zur Zentrierung des Federelementes 38 und damit zur Zentrierung der Gewindespindel 26 ist der hintere Abschluss 40 des Griffteils 12 als kegelstumpfförmige Eindellung ausgebildet und das Federelement 38 mit einem ringförmigen Bund 42 versehen.

Am vorderen Endabschnitt der Gewindespindel 26 ist ein Schiebeorgan 44 befestigt, das einen Kolben 46 und eine Kolbenhülse 48 aufweist. Der Kolben 46 weist einen zentralen Hohlraum 50 auf, in dem Rippen 52 ausgebildet sind. Durch die Rippen 52 und durch einen umlaufenden Bund 54 wird im zentralen Hohlraum 50 ein Aufnahmeraum für den Kugelkopf 30 der Gewindespindel 26 ausgebildet, in den der Kugelkopf 30 federnd einrastbar ist.

Der Kolben 46 und die Kolbenhülse 48 werden in einem dafür vorgesehenen Spritzgiesswerkzeug einstückig hergestellt, wobei die Kolbenhülse 48 und der Kolben 46 in axialer Richtung unmittelbar aneinander anschliessen. Die Kolbenhülse 48 und der Kolben 46 sind mit Sollbruchstellen ausgebildet, entlang welchen der Kolben 46 von der Kolbenhülse 48 getrennt wird, wenn das Schiebeorgan 44 im Auftragsgerät 10 angeordnet wird.

Die Gewindehülse 14 weist Ausnehmungen 56 auf, in welche ein Schraubteil 58 mit Erhebungen 60 derart einrastet,dass die Gewindehülse 14 mit dem Schraubteil 58 fest verbunden ist. Eine Drehung des Schraubteiles 58 um die zentrale Mittellinie 62 herum ergibt eine Drehung der Gewindehülse 14. Da die Gewindespindel 26 an einer Drehung relativ zum Griffteil 12 gehindert ist, führt eine Drehung der axial unverschiebbaren Gewindehülse 14 zu einer axialen Verschiebung der Gewindespindel 26 und damit zur einer axialen Verschiebung des Kolbens 46 des Schiebeorgans 44. Die Kolbenhülse 48 ist an einer Mitbewegung mit dem Kolben 46 gehindert, weil die Kolbenhülse 48 in einer mit einem Anschlag 64 ausgebildeten Ausnehmung 66 anliegt. Die im Schraubteil 58 befindliche Mine 68, die insbesondere aus einer streichfähigen Masse besteht, wird durch eine Drehung des Schraubteils 58 mittels des Kolbens 46 des Schiebeorgans 44 aus der vorderen Öffnung 70 des Schraubteils 58 herausbewegt.

Bei der in Figur 1 dargestellten Ausbildung des Auftragsgeräts 10 ist das Schraubteil 58 vorzugsweise als Minenpatrone ausgebildet, in die die Mine 68 eingegossen ist.

Sobald die Mine 68 verbraucht ist, wird das Schraubteil 58 in Gestalt der verbrauchten Minenpatrone vom Griffteil 12 entfernt und durch eine neue Minenpatrone mit einer eingegossenen Mine 68 ersetzt. Dieser Austausch einer verbrauchten Minenpatrone 58 durch eine neue Minenpatrone erfolgt selbstverständlich erst dann, wenn das Schiebeorgan 44 in die in Figur 1 dargestellte zurückgezogene Position zurückgestellt ist.

Mit der Bezugsziffer 72 ist eine Verschlusskappe bezeichnet, mit welcher das Auftragsgerät 10 verschliessbar ist, um die Mine 68 zu schützen.

Figur 2 zeigt eine zweite Ausführungsform des Auftragsgerätes 10 mit einem Griffteil 12, einer im Griffteil 12 drehbar und axial unverschiebbar gelagerten Gewindehülse 14, einer im Griffteil 12 in Bezug zum Griffteil 12 nicht drehbaren aber axial verschiebbaren Gewindespindel 26, einem am Vorderende der Gewindespindel 26 vorgesehenen Schiebeorgan 44, einem Schraubteil 58, einer Mine 68 und einer Verschlusskappe 72. Diese Ausbildung des Auftragsgerätes 10 unterscheidet sich von der in Figur 1 dargestellten Ausführungsform insbesondere dadurch, dass das Schiebeorgan 44 aus einem Kolben 46 und einer Kolbenhülse 48 besteht, die in der dargestellten Weise miteinander fest verbunden sind. Eine Drehung des Schraubteiles 58 relativ gegen das schaftförmige Griffteil 12 ergibt eine Drehung der im Griffteil 12 axial unverschiebbaren Gewindehülse 14,so dass die im Griffteil 12 axial bewegliche und gegen das Griffteil undrehbare Gewindespindel 26 in die Gewindehülse 14 eingeschraubt und bei entsprechender Drehung desSchraubteiles 58 durch die Gewindehülse 14 durchgeschraubt wird. Gleichzeitig mit dieser Vorschubbewegung der Gewindespindel 26 führt das Schiebeorgan 44 eine entsprechende Vorschubbewegung aus, so dass die in der Kolbenhülse 48 festgelegte Mine 68 eine entsprechende Vorschubbewegung ausführt. Da die Gewindespindel 26 und der Gewindeabschnitt 20 der Gewindehülse 14 ein feingängiges Gewinde aufweisen, ergibt eine Drehung des Schraubteiles 58 eine sehr feinfühlige Vorschubbewegung der Mine 68, bei der es sich um eine extrudierte Mine handelt. In Figur 2 ist der Gewindeabschnitt mit dem Aussengewinde 28 vom Gewindeabschnitt 20 der Gewindehülse 14 entfernt dargestellt; infolge des zwischen dem hinteren Abschluss 40 des Griffteiles 12 und den Ansätzen 32 der Gewindespindel 26 vorgesehenen Federelementes 38 wird die Gewindespindel 26 stets mit einer derartigen Kraft gegen den Gewindeabschnitt 20 der Gewindehülse 14 gedrückt, dass sich ein Eingriff zwischen dem Aussengewinde der Gewindespindel 26 und dem Innengewinde der Gewindehülse 14 ergibt.

Das Schraubteil 58 ist mit einem zentralen Hohlraum 74 ausgebildet, der an seinem Vorderende durch einen Anschlag 76 begrenzt ist. Der Anschlag 76 begrenzt die Vorschubbewegung der Kolbenhülse 48 des Schiebeorgans 44, während bei einer entsprechenden Drehung des Schraubteiles 58 der Kolben 46 noch eine bestimmte Strecke vorwärts bewegt werden kann. Dadurch ergibt sich eine Auswurfbetätigung für den in der Kolbenhülse 48 vorhandenen Endabschnitt der Mine 68, so dass die Mine 68 vollständig aus dem Auftragsgerät 10 ausgeworfen werden kann, ohne dass die Mine 68 berührt werden muss. Sobald der Minenrest aus dem Auftragsgerät 10 ausgeworfen ist, wird durch entsprechende Drehbetätigung des Schraubteiles 58 das Schiebeorgan 44 in die zurückgezogene Ausgangsposition zurückgestellt und im zentralen Hohlraum 74 des Schraubteiles 58 eine neue extrudierte Mine 68 angeordnet. Bei dieser Ausbildung des Auftragsgerätes 10 ist das Schiebeorgan 44 im zentralen Hohlraum 74 gegen Verdrehungen gesichert angeordnet, so dass bei einer Betätigung des Schraubteiles 58 nur eine axiale Bewegung der Mine 68 aus dem Schraubteil 58 heraus bzw. in das Schraubteil 58 hinein erfolgt, ohne dass sich die Mine 68 dreht.

Mit der Bezugsziffer 78 ist ein hinterer Anschlag bezeichnet, der an der Gewindehülse 14 vorgesehen ist und der zur Begrenzung der Rückzugbewegung des Schiebeorgans 44 bzw. insbesondere deren Kolbenhülse 48 dient.

In den Figuren 1 und 2 sind gleiche Einzelteile mit denselben Bezugsziffern bezeichnet, so dass es sich erübrigt, in Verbindung mit Figur 2 alle diese Einzelteile noch einmal detailliert zu beschreiben.

## Patentansprüche

1. Auftragsgerät mit einer Mine (68) aus einer streichfähigen Masse, einem schaftförmigen Griffteil (12), einem mit dem Griffteil (12) axial fluchtend verbundenen und im Bezug zum Griffteil (12) verdrehbaren Schraubteil (58), das einen zentralen Hohlraum (74) zur Aufnahme der Mine (68) aufweist, wobei am Schraubteil (58) eine Gewindehülse (14) befestigt ist, mit einer im Griffteil (12) gegen Verdrehung gesicherten und axial beweglich gelagerten Gewindespindel (26), die durch die mit dem Schraubteil (58) verbundene Gewindehülse (14) durchschraubbar ist, und mit einem am Vorderende der Gewindespindel (26) vorgesehenen Schiebeorgan (44) für die Mine (68), das eine Hülse (48) aufweist, das Schiebeorgan (44) ausser der Hülse (48) auch ein Nachschubelement aufweist, das von der Hülse (48) umschlossen ist, wobei das Nachschubelement (46) mit dem Vorderende der Gewindespindel (26) verbunden ist und das Schraubteil (58) als vom Griffteil (12) entfernbares und wiederaufsteckbares und dabei mit der Gewindehülse (14) verdrehfest verbundenes Minenbehältnis (58) ausgebildet ist
**dadurch gekennzeichnet,**
dass das Nachschubelement ein Kolben (46) ist, wobei der Kolben (46) und die den Kolben (46) umschliessende Kolbenhülse (48) ursprünglich in einem Spritzgiess-Arbeitsgang einstückig mit Sollbruchstellen ausgebildet bzw. verbunden sind, dass das Minenbehältnis (58) als Minenpatrone ausgebildet ist, dass die Minenpatrone (58) an ihrem dem Griffteil (12) zugewandten Endabschnitt eine Ausnehmung (66) mit einem Anschlag (64) aufweist, durch welchen die Kolbenhülse (48) bei einer axialen Bewegung des Kolbens (46) zum Vorschub der Mine (68) aus der Minenpatrone (58) heraus an einer axialen Mitbewegung gehindert wird, dass der zentrale Hohlraum (74) des Schraubteils (58) an seinem Vorderende einen Anschlag (76) für die Kolbenhülse (48) aufweist, und dass der Kolben (46) in der vorderen Anschlagstellung der Kolbenhülse (48) zum Auswerfen des Minenrestes aus der Kolbenhülse (48) um eine definierte Strecke gegen die Kolbenhülse (48) axial nach vorne bewegbar ist.

2. Auftragsgerät nach Anspruch 1,
**dadurch gekennzeichnet,**
dass die Gewindehülse (14) einen hinteren Anschlag (78) für die Kolbenhülse (48) aufweist.

3. Auftragsgerät nach Anspruch 1 oder 2,
**dadurch gekennzeichnet,**
dass die Gewindehülse (14) einen feingängigen Innengewindeabschnitt (20) aufweist, der sich entlang eines Teiles der axialen Ausdehnung der Gewindehülse (14) und der sich höchstens entlang des halben Umfangs des zentralen Loches (24) der Gewindehülse (14) erstreckt, wobei die Gewindehülse (14) auf der dem Gewindeabschnitt (20) gegenüberliegenden Seite eine Ausnehmung (22) mit dem Gewindeabschnitt entsprechenden Abmessungen aufweisen.

## Claims

1. An applicator device with a fill (68) consisting of a brushable mass, a stem-shaped holder part (12); a screwing part (58) axially aligned with the holder part (12) and rotatable with respect to the holder part (12), which screwing part has a central cavity (74) for receiving the fill (88), wherein a threaded sleeve (14) is mounted on the screwing part (58), with a threaded spindle (26) secured in the holder part (12) against rotation and mounted for axial displacement, which spindle can be screwed through the threaded sleeve (14)-connected to the screwing part (58), and with a pusher element (44) for the fill (68) provided at the front end of the threaded spindle (26) and having a sleeve (48), the pusher element (44) also having, apart from the sleeve (48), a feeder element that is surrounded by the sleeve (48), wherein the feeder element (46) is connected to the front end of the threaded spindle (26) and the screwing part (58) is designed as a fill reservoir removable from the holder part (12) and repositionable thereon, and is at the same time fixedly connected to the threaded sleeve (14) to prevent relative rotation,
**characterized in that**
the feeder element is a piston (46), the piston (46) and the piston sleeve (46) surrounding the piston (46) being at the start formed integrally in one injection moulding stage with desired breaking points, or being interconnected, that the fill reservoir (58) is designed as a fill cartridge, that on its end portion facing the holder part (12), the fill cartridge (58) has a recess (66) with a stop (64), by means of which the piston sleeve (48) is prevented from following-on in an axial displacement during an axial movement of the piston (46) for advancing the fill (68) out of the fill cartridge (58), that the central cavity (74) of the fill cartridge (58) has at its front end a stop (76) for the piston sleeve (48), and that in the front bearing position of the piston sleeve (48) for ejecting the residual fill out of the piston sleeve (48), the piston (46) can be axially displaced forward by a specified distance with respect to the piston sleeve (48).

2. An applicator device according to claim 1,
**characterized in that**
the threaded sleeve (14) has a rear stop (78) for the piston sleeve (48).

3. An applicator device according to claim 1 or 2,
**characterized in that**
the threaded sleeve (14) has an inner threaded portion (20) with a fine pitch extending along a portion of the axial extent of the threaded sleeve (14) and at most along half the periphery of the central hole (24) of the threaded sleeve (14), the threaded sleeve (14) having on the opposite side to the threaded portion (20), a recess (22) whose dimensions correspond to the threaded portion.

## Revendications

1. Instrument de marquage comportant une mine (68) en matériau facilement étalable, composé d'un manche (12) cylindrique, d'une partie vissée (58) placée dans l'alignement axial dudit manche (12), libre en rotation par rapport à celui-ci et comportant une cavité centrale (74) dans laquelle la mine (68) se loge, d'un manchon fileté (14) solidaire de ladite partie vissée (58) et muni d'une tige filetée (26) libre en translation axiale et rigide en rotation qui est vissable dans ledit manchon fileté (14) et d'un organe de coulissement (44) pour la mine placé au niveau de l'extrémité avant de la tige filetée (26) et présentant un manchon (48), ledit organe de coulissement (44) comportant en plus du manchon (48) un élément additionnel de propulsion (46) qui s'insère dans le manchon (48), ledit élément de propulsion (46) étant relié à l'extrémité avant de la tige filetée (26), la partie filetée (58) faisant office de réceptacle de la mine (58), détachable du manche (12) et refixable audit manche (12) et par suite relié au manchon fileté (14) sans que celui-ci puisse y tourner, caractérisé en ce que l'élément de propulsion est un piston (46), lequel est initialement fabriqué par voie de moulage à injection, d'une seule pièce avec le manchon (48) qui l'entoure, auquel il est relié par des points de soudure à rompre, en ce que le réceptacle (58) de la mine a la forme d'une cartouche de mines, l'extrémité de ladite cartouche (58) orientée vers le manche (12) présentant un évidement (66) avec un épaulement (64), grâce auquel le manchon du piston (48) ne peut avoir de mouvement axial pendant le mouvement translatif du piston (46) visant à propulser la mine (68) hors de la cartouche (58), en ce que la cavité centrale (74) de la partie filetée (58) comporte à son extrémité avant un épaulement (76) pour le manchon (48) du piston, et en ce que le piston, lorsque ledit manchon (48) est en butée avant pour l'expulsion du reste de la mine hors du manchon (48) du piston, est mobile axialement vers l'avant selon un trajet défini par rapport au manchon (48).

2. Instrument selon la revendication 1, caractérisé en ce que le manchon fileté (14) présente un épaulement arrière (78) pour le manchon du piston (48).

3. Instrument selon l'une des revendications 1 ou 2, caractérisé en ce que le manchon fileté (14) comporte une portion interne filetée (20) à pas fin, qui se développe le long d'une partie de la longueur axiale dudit manchon fileté (14) et qui couvre au maximum la moitié de la circonférence du trou central (24) dudit manchon (14), lequel comporte sur sa face en regard de la portion filetée (20) un évidement (22) de dimension correspondant à ladite portion filetée.
